# FASCICULE DE BREVET EUROPEEN

(11) **EP 0 072 730 B1**
(45) Date de publication et mention de la délivrance du brevet: **05.03.1986**
(21) Numéro de dépôt: 82401452.6
(22) Date de dépôt: 02.08.1982
(51) Int. Cl.: E05B 29/00

(54) **Dispositif de touche pour serrures à garnitures**
Kontaktstück für Schlösser mit plattenförmigen Beschlägen
Contact device for a lock with plate tumblers

(30) Priorité: 03.08.1981 FR 8115058
(43) Date de publication de la demande: 23.02.1983
(73) Titulaire: FICHET-BAUCHE Société dite:, F-78140 Velizy-Villacoublay Cédex (FR)
(72) Inventeur: Rouzee, Daniel, F-92170 Vanves (FR); de Macedo, Jean-François, F-13015 Marseille (FR)
(74) Mandataire: Ramey, Daniel

## Description

L'invention a pour objet un dispositif de touche pour serrures à garnitures.

On sait qu'une clé destinée à l'ouverture d'une serrure à garnitures mobiles en translation ou en rotation comporte des tailles destinées à coopérer avec les garnitures pour déplacer ces dernières lors de l'enfoncement de la clé. Ainsi, quand la clé est enfoncée dans la serrure, elle déplace, par ses tailles, les garnitures jusqu'à des positions permettant (à l'enfoncement complet de la clé) la décondamnation de la serrure, par exemple en faisant se créer un passage pour un mentonnet que comporte la serrure.

On connaît notamment des serrures qui comportent un corps mobile en rotation et/ou en translation portant des garnitures montées à rotation dans le corps autour d'un axe transversal, perpendiculaire à la direction d'enfoncement de la clé, ces garnitures étant soumises à l'action de ressorts de rappel qui les sollicitent constamment dans un sens déterminé de rotation autour dudit axe transversal: Les clés de ces serrures comportent des tailles qui. par enfoncement de la clé dans la serrure, coopèrent par butée avec les garnitures pour maintenir celles-ci dans des positions angulaires prédéterminées autour dudit axe de rotation. La position angulaire de chaque garniture est donc déterminée d'une part, par la taille correspondante de la clé et, d'autre part, par le ressort de rappel associé à la garniture qui maintient celle-ci en appui contre la taille de la clé (FR-A-855 330).

Ainsi, dans ces serrures connues, chaque taille de la clé ne comprend qu'une cote qui intéresse directement la garniture correspondante, et une personne qui cherche à copier la clé n'a à relever qu'une cote pour chacune des tailles.

L'invention a pour but de rendre beaucoup plus difficile le copiage d'une telle clé, sans pour autant augmenter la complexité de la serrure et de la clé et donc sans augmenter leur coût.

L'invention propose un dispositif de touche entre une taille de clé et une garniture d'une serrure, la garniture étant montée mobile en rotation dans un plan autour d'un axe transversal, et la taille de la clé comprenant une première partie destinée à coopérer par butée avec une première partie correspondante de la garniture pour interdire la rotation de celle-ci dans un premier sens de rotation dans le plan précité, caractérisé en ce que la garniture est montée librement mobile en rotation dans le plan dans deux sens de rotation opposés et en ce que la taille de la clé comprend une seconde partie destinée à coopérer par butée avec une seconde partie correspondante de la garniture, pour interdire la rotation de celle-ci dans un second sens de rotation opposé au premier sens précité.

Chaque taille d'une clé selon l'invention comprend donc deux parties distinctes destinées à coopérer avec deux parties correspondantes de la garniture associée, de telle sorte que cette garniture, à l'enfoncement de la clé, est immobilisée en rotation dans une position angulaire déterminée uniquement par les deux parties de la taille de la clé.

Une personne cherchant à copier la clé doit donc relever deux cotes différentes pour chaque taille de la clé. Avantageusement, ces deux parties de chaque taille sont distantes transversalement et longitudinalement l'une de l'autre, ce qui complique encore le copiage de la clé.

En outre, l'examen de la clé ne permet pas de distinguer, parmi les différentes cotes des tailles de la clé, quelles sont les cotes de ces tailles qui vont permettre de positionner les garnitures dans une position permettant la décondamnation de la serrure.

Selon une autre caractéristique importante de l'invention, chaque garniture est également montée déplaçable en translation dans le plan précité et au moins l'une des première et seconde parties de la taille de la clé coopère par butée avec la partie correspondante de la garniture dans le sens d'introduction de la clé et dans le sens opposé, de sorte que le retrait de la clé hors de la serrure provoque un déplacement de la garniture vers une position opposée à sa position de décondamnation de la serrure.

Ainsi, on est assuré que le retrait de la clé hors de la serrure ramène les garnitures de la serrure dans une position autre que leur position de décondamnation, même si la présence de petits corps étrangers, de poussière ou analogue, dans la serrure tend à s'opposer à ce mouvement de retour des garnitures et à les maintenir dans leur position de décondamnation. Il peut arriver également que les ressorts de rappel associés aux garnitures pour les ramener dans leur position de condamnation s'affaiblissent après une certaine durée d'utilisation de la serrure, de sorte que les garnitures pourraient rester dans leur position de décondamnation, ce qui permettrait une ouverture très facile de la serrure par crochetage. Cet inconvénient est donc évité également par la présente invention.

L'invention a également pour objet une serrure et une clé selon les revendications 7 et 10. Des caractéristiques additionnelles sont décrites dans les revendications dépendantes.

Dans la description qui suit, fait à titre d'exemple, on se réfère aux dessins annexés, dans lesquels :
les figures 1 et 2 représentent deux dispositifs de touche connus de la technique antérieure ;
la figure 3 représente schématiquement un dispositif de touche selon l'invention ;
la figure 4 représente schématiquement un autre dispositif de touche selon l'invention ;
la figure 5 représente schématiquement une autre variante du dispositif de touche selon l'invention ;
les figures 6 à 8 représentent schématiquement l'actionnement d'une serrure comprenant le dispositif de touche de la fig. 5.

On se réfère d'abord à la fig. 1, qui représente schématiquement un dispositif de touche de la technique antérieure. La serrure comprend des garnitures 11 (barrettes ou goupilles), dont le déplacement dans le sens de la flèche f1, sous l'action des tailles 12 d'une clé 13, amène directement la serrure dans sa condition de décondamnation.

Le couple constitué par l'extrémité 14 de la taille 12 et l'extrémité correspondante de la garniture 11, constitue ce que l'on appelle la "touche" ou le « dispositif de touche ». Le copiage de la clé consiste à déterminer pour chaque touche, la longueur 1 entre l'extrémité 14 de la taille 12 et la face frontale 15 du corps de la clé 13.

Dans d'autres serrures connues de la technique antérieure (fig. 2), les tailles 16 de la clé se terminent chacune par une face oblique 17, et le déplacement des garnitures correspondantes 18 se fait par butée de l'arête 19 formant l'extrémité de la taille 16 avec la face d'extrémité 21 de la garniture 18. Là encore, pour copier la clé, il suffit de déterminer la distance entre l'arête 19 de la taille 16 et le corps de la clé.

On se réfère maintenant à la figure 3 qui représente une première forme de réalisation d'un dispositif de touche selon l'invention.

Dans cette forme de réalisation, la garniture 31 de la serrure se termine, à son extrémité destinée à coopérer avec la taille de la clé, par deux branches 32 et 33 dont les bords en regard 36 et 37 sont incurvés et concaves de façon à former à l'extrémité de la garniture un décrochement de forme sensiblement circulaire qui débouche, sur la face d'extrémité de la garniture, par un rétrécissement 38 de largeur Y, ce rétrécissement étant limité par les bords d'extrémité 34 et 35 des deux branches de la garniture.

La clé correspondante 39 comprend des tailles 41 en forme de coin, présentant deux faces obliques 42 et 43 qui vont en convergeant l'une vers l'autre à partir d'une extrémité 44 de la taille et qui se raccordent selon un sommet arrondi 45.

Quand la clé 39 est introduite dans la serrure, l'extrémité de chaque taille de la clé pénètre dans l'intervalle 38 entre les deux branches 32 et 33 de la garniture correspondante et c'est seulement lorsque les faces obliques 42 et 43 de la taille viennent en contact avec les parties des bords 36 et 37 de la garniture définissant le rétrécissement 38 que l'entraînement de la garniture 31 par la taille 41 de la clé peut avoir lieu, L'enfoncement de la clé est poursuivi et provoque l'entraînement de la garniture, jusqu'à introduction complète de la clé dans la serrure, et l'amplitude du déplacement de la garniture 31 dépend de la position, sur les faces obliques 42 et 43 de la taille 41, des points ou des lignes 47 et 48 d'appui sur les bords en regard 36 et 37 des branches 32 et 33 de la garniture 31.

Ainsi, pour copier la clé, il faut déterminer, pour chaque taille de la clé, la distance Y entre les lignes d'appui 47 et 48, ainsi que la distance X entre l'extrémité 44 de la taille de la clé et ces lignes d'appui 47 et 48. La seule connaissance de la distance X' entre l'extrémité 44 de la taille et son sommet arrondi 45 ne suffit pas pour copier la clé et est même inutile à cet effet.

La figure 4 représente schématiquement une variante de réalisation du dispositif de touche selon l'invention, selon laquelle une garniture 51 de la serrure se termine, pour coopérer avec la taille correspondante de la clé, par une ouverture en V limitée par deux faces inclinées 52 et 53 de la garniture. La clé associée à la serrure peut comprendre alors des tailles de configuration classique, c'est-à-dire ayant une section longitudinale sensiblement rectangulaire, et la coopération d'une taille 54 avec la garniture 51 s'effectue par butée, selon des lignes ou des points 55 et 5.6, des angles arrondis 57 et 58 de la taille 54 sur les faces obliques 52 et 53 de la garniture. Là encore, la seule connaissance de la distance entre la face d'extrémité 59 de la taille 54 et une face de référence du corps de la clé ne suffit pas pour copier la clé.

On se réfère maintenant aux figures 5 à 8, qui représentent une autre forme de réalisation de l'invention.

Dans cette forme de réalisation, une taille 61 d'une clé a une forme sensiblement parallélépipédique rectangle et présente une face longitudinale 62 plane et une face longitudinale opposée. 60, raccordée à la face longitudinale 62, à l'extrémité de la taille, par une face oblique 63, cette face longitudinale 60 présentant également un décrochement cylindrique concave 65 se raccordant à la face oblique 63 par une arête 64.

La garniture 66 de la serrure, destinée à coopérer avec cette taille 61 de la clé, comprend à son extrémité une première branche 67 formée par une face longitudinale 68 de la garniture, une face frontale transversale 69 et une face oblique 71, et une seconde branche 72, s'étendant au-delà de la première et formée, successivement, d'une face oblique 74 raccordée à la face oblique 71 de la première branche de façon à former un V, une face plane longitudinale 73, une face 77 sensiblement cylindrique convexe formant l'extrémité frontale 78 de la seconde branche 72, et enfin une autre face longitudinale 75 opposée et parallèle à la face longitudinale plane 73.

En deçà du V formé par les faces obliques 71 et 74, la face longitudinale 75 comprend une encoche 79 ou un décrochement à section rectangulaire, présentant deux faces 81 et 82 transversales raccordées par une face longitudinale 83. Dans la position de repos de la garniture 66 (clé retirée de la serrure), l'encoche 79 est en regard d'un téton fixe 80.

Le pied 84 de la garniture 66 (fig. 6), opposé à l'extrémité de la garniture destinée à coopérer avec la taille de la clé, comprend une boutonnière longitudinale 85 dans laquelle est engagé un axe fixe 86. L'extrémité arrondie 87 de la garniture coopère par butée avec une extrémité arrondie 89 d'une réglette 88 qui comprend des boutonnières longitudinales alignées 91 et 92 dans lesquelles sont engagés des axes fixes 93 et 94. Un ressort 95 est interposé entre l'extrémité inférieure de la réglette 88 et une partie fixe 90 de la serrure. Une des faces longitudinales de la réglette 88 présente une encoche 96 servant de logement au bec 97 d'un disque 98, appelé parfois « jambonneau », monté à rotation autour d'un axe fixe 101 parallèle aux axes 86. 93 et 94, la périphérie du disque 98 présentant une échancrure 99 permettant le passage d'un mentonnet de condamnation de la serrure, lorsque le disque 98 est dans une position convenable représentée en figure 8.

Le fonctionnement est le suivant :
La position représentée en figure 6 est celle dans laquelle la clé commence à être enfoncée dans la serrure, la taille- 61 ne coopérant pas encore avec la garniture 66. Dans cette position, la garniture 66 occupe une position telle que l'axe fixe 86 est en butée sur le fond de la boutonnière 85 et que l'échancrure 79 se trouve en regard du téton fixe 80.

Quand l'enfoncement de la clé se poursuit selon un mouvement rectiligne dans le sens indiqué par la flèche f3, la face inclinée 63 de l'extrémité de la taille 61 vient en contact avec la face convexe 77 de la seconde branche de la garniture 66 et pousse celle-ci en pivotement autour du téton fixe 86 dans le sens indiqué par la flèche f4 (figure 7} l'échancrure 79 se rapprochant du téton fixe 80 qui peut y pénétrer légèrement.

Quand le mouvement d'enfoncement de la clé continue, l'arêfe 64 de la face oblique 63 de la taille défile le long de la face convexe 77 de la seconde branche de la garniture, jusqu'à ce que l'extrémité arrondie 70 de la face oblique 63 vienne au contact de la face inclinée 71 de la première branche de la garniture. Le mouvement d'enfoncement de la clé se poursuivant dans le sens indiqué par la flèche f3, la butée du sommet 70 de la tàille sur la face inclinée 71 de la garniture provoque la rotation de la garniture autour de l'axe 86 dans le sens opposé à la flèche f4 (ce qui dégage le téton fixe 80 de l'échancrure 79), jusqu'à ce que la face convexe 77 de la seconde branche de la garniture vienne en butée sur la face concave 65 de la taille de la clé (position représentée en figure 8). de sorte que la garniture est ainsi immobilisée angulairement en rotation autour de l'axe fixe 86.

Le mouvement d'enfoncement de la clé, qui se poursuit, provoque alors un déplacement recti- lige de la garniture, dans le sens indiqué par la flèche f5, ce déplacement étant permis par l'encoche 79 qui a échappé au téton fixe 80, et la garniture 66 étant légèrement écartée de ce téton.

Le déplacement rectiligne de la garniture 66 entraîne automatiquement le déplacement rectiligne de la réglette 88 et la compression du ressort 95, et donc la rotation du disque 98 autour de l'axe 101 jusqu'à ce que la clé soit complètement enfoncée dans la serrure. Le disque 98 est alors dans une position telle qu'il permet le passage du mentonnet dans l'échancrure 99 et la décondamnation de la serrure.

Inversement, lorsqu'on enlève la clé de la serrure, la taille 61 entraîne de façon positive la garniture 66 dans le sens opposé à la flèche f5, par butée de l'arête 64 de la taille sur la face convexe 77 de la garniture et appui ou guidage de la face longitudinale de la garniture sur le téton fixe 80, jusqu'à ce que l'encoche 79 se trouve ramenée en regard du téton fixe 80, ce qui permet le pivotement de la garniture autour de l'axe 86 dans le sens indiqué par la flèche f4 et donc l'extraction complète de la cié hors de la serrure.

En outre, dans cette position, le téton fixe 80 est engagé dans l'encoche 79 de la garniture 66. ce qui immobilise la garniture en translation aussi longtemps qu'elle n'est pas sollicitée à nouveau par la taille 61 de la clé.

## Revendications

1. Dispositif de touche entre une taille (41, 54, 61) de clé et une garniture (31, 51. 66) d'une serrure, la garniture étant montée mobile en rotation dans un plan autour d'un axe transversal (86), et la taille de la clé comprenant une première partie destinée à coopérer par butée avec une première partie correspondante de la garniture pour interdire la rotation de celle-ci dans un premier sens de rotation dans ledit plan, caractérisé en ce que la garniture (31, 51, 66) est montée librement mobile en rotation dans le plan dans deux sens de rotation opposés et la taille (41, 54. 61) de la clé comprend une seconde partie (42 ou 43), (57 ou 58), (65 ou 70) destinée à coopérer par butée avec une seconde partie correspondante (47 ou 48), (52 ôu 53), (77 ou 71) de la garniture (31, 51, 66) pour interdire la rotation de celle-ci dans un second sens de rotation opposé au' premier sens précité.

2. Dispositif selon la revendication 1, caractérisé en ce que la garniture (31, 51, 66) est également montée déplaçable en translation dans le plan précité et les première et seconde parties (42, 43). (57, 58), (65, 70) de la taille de la clé sont destinées, par butée sur les première et seconde parties correspondantes (47, 48), (52, 53), (71, 77) de la garniture (31, 51, 66), à causer le déplacement de la garniture en translation dans ledit plan lors de l'introduction de la clé dans la serrure, tout en interdisant sa rotation dans ce plan.

3. Dispositif selon la revendication 1 ou 2, caractérisé en ce que l'une (65) des première et seconde parties de la taille (61) de la clé coopère par butée avec la partie correspondante (77) de la garniture (66) dans le sens d'introduction de la clé et dans le sens opposé, de sorte que le retrait de la clé hors de la serrure provoque un déplacement de la garniture (66) vers une position opposée à sa position de décondamnation de la serrure.

4. Dispositif selon l'une des revendications précédentes, caractérisé en ce que lesdites parties (47, 48), (52, 53), (71, 77) de la garniture destinées à coopérer avec les parties correspondantes (42, 43), (57, 58), (65, 70) de la taille (41), (54), (61) de la clé sont formées sur deux branches (32, 33). (52, 53), (67, 72) de la garniture entre lesquelles s'engage la taille (41), (54), (61) de la clé lors de l'introduction de la clé dans la serrure.

5. Dispositif selon l'une des revendications précédentes, caractérisé en ce que l'une (67) des branches de la garniture (66) présente un bord plan (71) incliné par rapport à l'axe d'introduction de la clé et destiné à coopérer avec une pointe arrondie (70) de la taille (61) de la clé, et l'autre branche (72) présente un bord convexe en saillie (77) destiné à être engagé dans une échancrure concave (65) de la taille (61) de la clé.

6. Dispositif selon l'une des revendications précédentes, caractérisé en ce que les deux parties (65). (70) de la taille (61) de la clé sont distantes transversalement et longitudinalement lune de l'autre.

7. Serrure, comprenant des garnitures du type décrit dans l'une des revendications 1 à 6, caractérisée en ce que chaque garniture (66) comprend une boutonnière (85) dans laquelle est engagé un doigt fixe (86), permettant un déplacement en translation et en rotation de la garniture dans un plan perpendiculaire à l'axe dudit doigt (86).

8. Serrure selon la revendication 7, caractérisée en ce que l'une (75) des faces longitudinales de la garniture (66) coopère par butée et glissement avec un téton fixe (80) lors du mouvement de retour de la garniture vers une position opposée à sa position de décondamnation de la serrure.

9. Serrure selon la revendication 8, caractérisée en ce que cette face longitudinale (75) de la garniture (66) présente une encoche (79) propre à être disposée en regard du téton fixe (80) lorsque la garniture (66) a été ramenée en position initiale extrême opposée à sa position de décondamnation.

10. Clé, comprenant des tailles telles que décrites dans les revendications 1 à 6, caractérisée en ce que ces tailles ont la forme d'un coin (41), ou d'une branche (61) de forme sensiblement parallélépipédique rectangle à sommet arrondi (70) et à faces longitudinales parallèles (60), (62) dont l'une présente une échancrure incurvée concave (65) reliée par une face oblique (63) au sommet arrondi (70) de ladite branche (61).

## Claims

1. A feeler system between the bitting (41, 54, 61) of a key and the tumbler (31, 51, 66) of a lock, the tumbler being rotatably mounted in a plane about a transverse axis (86), and the key bitting including a first portion for abutting against a corresponding first portion of the tumbler to prevent rotation thereof in a first direction in said plane, characterized in that the tumbler (31, 51, 66) is mounted to rotate freely in two opposite directions of rotation in said plane, and the bitting (41. 54, 61) of the key includes a second portion (42 or 43), (57 or 58), (65 or 70) for abutting against a corresponding second portion (47 or 48), (52 or 53), (77 or 71) of the tumbler (31, 51, 66) to prevent rotation thereof in a second direction opposite to said first direction of rotation,

2. A feeler system according to claim 1, characterized in that the tumbler (31, 51, 66) is also capable of translation movement in said plane, and the first and second portions (42, 43), (57, 58), (65, 70) of the key bitting abutting against the corresponding first and second portions (47, 48), (52, 53), (71, 77) of the tumbler (31, 51, 66) cause the tumbler to be moved in translation in said plane as the key is inserted into the lock, rotation of the tumbler in said plane then being prevented.

3. A feeler system according to claim 1 or 2, characterized in that one (65) of said first and second portions of the key bitting (61) abuts against the corresponding portion (77) of the tumbler (66) in the direction of key insertion, and in the opposite direction of key removal during key removal, whereby removing the key from the lock displaces the tumbler (66) away from its lock-releasing position.

4. A feeler system according to any preceding claim, characterized in that said portions (47, 48), (52, 53), (71. 77) of the tumbler for co-operating with the corresponding portions (42, 43), (57, 58), (65, 70) of the key bitting (41), (54), (61) are formed on two branches (32, 33), (52, 53), (67, 72) at the end of the tumbler, between which branches the key bitting (41), (54), (61) is received during insertion into the lock.

5. A feeler system according to any preceding claim 1, characterized in that one (67) of the branches of the tumbler (67) has a plane edge (71) which is sloping relative to the direction of key insertion and which co-operates with a rounded tip (70) on the key bitting (61), and the other branch (72) of the tumbler has a projecting convex edge (77) for being engaged in a concave channel (65) in the key bitting (61).

6. A feeler system according to any preceding claim, characterized in that both of said portions (65), (70) of the key bitting (61) are transversely and longitudinally separate from each other.

7. A lock including tumblers of the type described in any one of claims 1 to 6, characterized in that each tumbler (66) has an elongate slot (85) which engages a fixed rod (86) enabling the tumbler to move both in rotation and in translation in a plane perpendicular to the said rod (86).

8. A lock according to claim 7, characterized in that one (75) of the longitudinal faces of each tumbler (66) co-operates by abutment and by sliding over a fixed lug (80) while the tumbler returns to a position away from its lock-releasing position.

9. A lock according to claim 8, characterized in that said longitudinal tumbler face (75) has anotch (79) placed to be opposite to the fixed lug (80) when the tumbler (66) is at said position away from its lock-releasing position.

10. A key including bittings as described in claims 1 to 6, characterized in that the bittings are in the shape of a wedge (41), or of a substantially rectangular branch having a rounded tip (70) and aprallel longitudinal faces (60), (62), one of which has a curved concave notch (65) connected by a sloping face (63) to the rounded tip (70) of said branch (61).

## Patentansprüche

1. Tasteinrichtung zwischen den Formausbildungen (41, 54. 61) eines Schlüssels und Zuhaltungen (31. 51, 66) eines Schlosses, wobei die Zuhaltungen in einer Ebene drehbeweglich um eine Transversalachse (86) eingebaut ist und die Formausbildungen des Schlüssels einen ersten Abschnitt aufweisen, der dazu vorgesehen ist, als Anschlag mit einem entsprechenden ersten Abschnitt einer Zuhaltung zusammenzuwirken, um dessen Verdrehung in einer ersten Drehrichtung in dieser Ebene zu verhindern, dadurch gekennzeichnet, daß der Schließmechanismus (31, 51, 66) in der Ebene in zwei entgegengesetzte Drehrichtungen frei drehbeweglich eingebaut ist, und die Formausbildungen (41. 54, 61) des Schlüssels einen zweiten Abschnitt (42 oder 43 ; 57 oder 58 ; 65 oder 70) aufweisen, der dazu vorgesehen ist, als Anschlag mit einem entsprechenden zweiten Abschnitt (47 oder 48 : 52 oder 53 ; 71 oder 77) der Zuhaltungen (31, 51, 66) zusammenzuwirken, um deren Verdrehung in eine zweite, zur vorgenannten Drehrichtung entgegengesetzten Drehrichtung zu verhindern.

2. Einrichtung nach Anspruch 1, dadurch gekennzeichnet, daß die Zuhlatung (31. 51; 66) gleichfalls in der vorgenannten Ebene längsverschieblich angeordnet ist, und die ersten und zweiten Abschnitte (42, 43 ; 57, 58 ; 65, 70) der Formbildungen des Schlüssels dazu bestimmt sind, durch Angreifen an den entsprechenden ersten und zweiten Abschnitten (47, 48 ; 52, 53 ; 71, 77) der Zuhaltung (31. 51, 66) beim Einschieben des Schlüssels in das Schloß eine Translationsbewegung der Zuhaltung in dieser Ebene unter Verhinderung einer Rotation in dieser Ebene zu bewirken.

3. Einrichtung nach Anspruch 1 oder 2, dadurch gekennzeichnet, daß einer (65) der ersten oder zweiten Abschnitte der Formausbildungen (6'1) des Schlüssels durch Anschlag mit dem entsprechenden Abschnitt (77) der Zuhaltung (66) in Einführrichtung des Schlüssels und in Gegenrichtung zusammenwirkt, so daß das Herausziehen des Schlüssels aus dem Schloß eine Verschiebung der Zuhaltung (66) in eine zur Entriegelungslage entgegengesetzte Richtung bewirkt.

4. Einrichtung nach einem der vorangehenden Ansprüche, dadurch gekennzeichnet, daß die zum zusammenwirken mit den entsprechenden Abschnitten (42, 43 : 57, 58: 65. 70) der Formausbildungen (41. 54, 61) des Schlüssels bestimmten Abschnitte (47. 48 : 52, 53 : 71. 77) der Zuhaltung an zwai Schenkeln (32. 33 : 52, 53 : 67, 72) der Zuhaltung ausgebildet sind zwischen die die Formausbildungen (41, 54, 61) des Schlüssels beim Einführen des Schlüssels in das Schloß eingreifen.

5. Einrichtung nach einem der vorangehenden Ansprüche, dadurch gekennzeichnet, daß der Schenkel (67) der Zuhaltung (66) einen ebenen, bezüglich der Einführachse des Schlüssels geneigten Rand (71) aufweist und mit einer abgerundeten Spitze (70) der Formausbildungen 61 des Schlüssels zusammenwirkt und daß der andere Schenkel (72) einen konvex hervorspringenden Rand (77) aufweist, der in einen konkaven Ausschnitt (65) der Formausbildungen (61) des Schlüssels eindringt.

6. Einrichtung nach einem der vorangehenden Ansprüche, dadurch gekennzeichnet, daß die beiden Abschnitte (65, 70) der Formausbildungen (61) des Schlüssels in Quer- und Längsrichtung einen Abstand zueinander aufweisen.

7. Schloß mit einen Schließmechanismus entsprechend einem der Ansprüche 1 bis 6, dadurch gekennzeichnet, daß jede Zuhaltung (66) ein langloch (85) aufweist, in welches ein feststehender Zapfen (86) eingreift, der eine Längsverschiebung und eine Drehung der Zuhaltung in einer zur Achse des Zapfens (86) normalen Ebene zuläßt.

8. Schloß nach Anspruch 7, dadurch gekennzeichnet, daß eine (75) der Längsseiten der Zuhaltung (66) durch Anschlag und Verschiebung mit einer feststehenden Tastwarze (80) bei der Rückbewegung der Zuhaltung in eine Lage entgegengesetzt zu seiner das Schloß entriegelnden Lage zusammenwirkt.

9. Schloß nach Anspruch 8, dadurch gekennzeichnet, daß die Längsseite (75) der Zuhaltung (66) eine geeignete Einkerbung (79) aufweist, die sich immer dann gegenüber der feststehenden Tatswarze (80) befindet, wenn die Zuhaltung (66) in die äußere, seiner Entriegelungslage entgegengesetzte Ausgangslage zurückgebracht worden ist.

10. Schlüssel, mit Formausbildungen wie in den Ansprüchen 1 bis 6 beschrieben, dadurch gekennzeichnet, daß die Formausbildungen die Form eines Keils (41) oder eines im wesentlichen rechtwinklig parallelepipedisch ausgebildeten Schenkel (61) mit abgerundeter Spitze (70) und mit parallelen Längsseiten (60, 62) aufweisen, von denen eine einen konkav geformten, über einen geneigten Rand (63) mit der abgerundeten Spitze (70) des Schenkels (61) verbundenen Ausschnitt (65) aufweist.
